# EUROPÄISCHE PATENTANMELDUNG

(11) **EP 0 893 077 A1**
(43) Veröffentlichungstag der Anmeldung: **27.01.1999**
(21) Anmeldenummer: 98113588.2
(22) Anmeldetag: 21.07.1998
(51) Int. Cl.: A45C 1/06, A45C 11/18

(54) **Brieftasche und Brieftaschenset**

(30) Priorität: 24.07.1997 DE 29713187 U
(71) Anmelder: F. Koeller & Co., 42653 Solingen (DE)
(72) Erfinder: Stoelben, Dietmar, D-42657 Solingen (DE)
(74) Vertreter: Stachow, Ernst-Walther, Prof. Dr.

(57) **Zusammenfassung**

Bei einer Brieftasche, bestehend aus einer aufklappbaren Hülle (1) und darin angeordneten Taschen (7, 8a, 8b, 8c) zur Aufnahme von Karten, Tickets, Währungen und Unterlagen ist zwecks übersichtlicher Anordnung und leichter Zugänglichkeit der Taschen vorgesehen, daß die Taschen (7, 8a, 8b, 8c) in mindestens einer Einlage (2) ausgebildet sind, die um eine im Bereich einer in Benutzungsposition unteren Ecke angeordnete Verbindung mit der Hülle (1) parallel zur aufgeklappten Hülle (1) verschwenkbar ist, wobei die Taschenöffnungen bei der Verschwenkung im wesentlichen nach oben weisen.

## Beschreibung

Die Erfindung betrifft eine Brieftasche, die aus einer aufklappbaren Hülle und darin angeordneten Taschen zur Aufnahme von Karten, Tickets, Währungen und Unterlagen dient. Die Erfindung betrifft weiterhin ein Brieftaschensystem, bestehend aus mehreren Brieftaschen.

Bei bekannten Brief-, Kreditkartentaschen und dergleichen sind die Taschen in der Hülle ausgebildet oder mit dieser fest verbunden. Bei einer Kreditkartentasche ist die Größe der an der Innenseite der aufklappbaren Hülle angeordneten Taschen der Kartengröße angepaßt Darüber hinaus können noch weitere Taschen unterschiedlicher Größe und Formats vorgesehen sein. Bei einer Brieftasche haben die in der aufklappbaren Hülle ausgebildeten und gegebenenfalls mit dieser fest verbundenen Taschen ein normales Briefformat. Zusätzlich können kleinere Taschen für Karten, Paßbilder und Papiere kleineren Formats vorgesehen sein.

Während Kreditkartentaschen mehr oder weniger nur zur Aufnahme derartiger Karten dienen, sind Brieftaschen normalerweise so ausgelegt, daß in ihnen Karten, Dokumente, Papiere, Tickets, Geldscheine, Travellerschecks usw. aufbewahrt werden können. Für den Alltagsgebrauch oder kürzere Reisen ist jedoch die Mitnahme nur besonderer Karten, Papiere oder anderer Unterlagen erforderlich, weshalb sich meist eine Brieftasche mit vielen einzelnen Taschen unterschiedlicher Größe und unterschiedlichen Formats als zu groß erweist.

Außerdem ist in den gewöhnlich verschachtelt ausgebildeten Taschen der dort eingesteckte Inhalt unübersichtlich angeordnet, so daß er häufig in den Taschen gesucht werden muß.

Der vorliegenden Erfindung liegt daher die Aufgabe zugrunde, eine Brieftasche der eingangs genannten Art so weiterzubilden, daß die Taschen übersichtlich angeordnet und leicht zuganglich sind und dem jeweiligen Gebrauchszweck angepaßt sind.

Die Aufgabe wird erfindungsgemäß dadurch gelöst, daß die Taschen in mindestens einer Einlage ausgebildet sind, die um eine im Bereich einer in Benutzungsposition unteren Ecke angeordnete Verbindung mit der Hülle parallel zur aufgeklappten Hülle verschwenkbar ist, wobei die Taschenöffnungen bei der Verschwenkung im wesentlichen nach oben weisen.

Aufgrund der erfindungsgemäßen Konstruktion können die Taschen an bzw. in der Einlage und gegebenenfalls an bzw. in der Innenseite der Hülle übersichtlich angeordnet werden. Das Herausschwenken der Einlage erlaubt es, darunter angeordnete Taschen an der Innenseite der Hülle und/oder einer weiteren Einlage mit einem Blick zu übersehen. Dadurch sind alle Taschen auch leicht zugänglich. Weiterhin ist aufgrund der Anordnung der Schwenkverbindung zwischen Einlage und Hülle und der Taschenöffnungen der Tascheninhalt beim Ausschwenken der Einlage gegen ein Herausfallen weitgehend gesichert.

Die Schwenkverbindung zwischen Einlage und Hülle ist vorzugsweise bei aufgeklappter Hülle im Bereich der rechts unten liegenden Ecke angeordnet, so daß bei geschlossener Hülle die Einlage sich gegen die Falz abstößt und nicht unbeabsichtigt herauskippen kann.

In einer zweckmäßigen Weiterbildung der Erfindung weisen im nicht verschwenkten Zustand der Einlage seitlich angeordnete Taschenöffnungen bei geschlossener Hülle gegen die Falz. Somit kann der Inhalt dieser Taschen bei geschlossener Hülle nicht verlorengehen.

In einer vorteilhaften Ausbildung ist die Verbindung zwischen Einlage und Hülle lösbar ausgebildet.

Bevorzugt weist die Verbindung einen Sicherheitsdruckknopf mit einem Stift auf, um den die Einlage mit einer entsprechend angeordneten Hülse schwenkbar ist.

Die Hülse kann längs des Stiftes ein Spiel aufweisen, um unterschiedliche Taschendicken auszugleichen.

Um zu verhindern, daß die Einlage bei geschlossener Hülle durch Verkippen aus dieser seitlich herausfällt, ist an der betreffenden Seite der Hülle vorzugsweise eine Lasche angeordnet, die über die Einlage und den darüber liegenden Rand der gefalteten Hülle greift und mit ihrem freien Ende im Bereich dieses Randes lösbar befestigt ist.

Als lösbare Befestigung der Lasche an der Hülle kann insbesondere eine Druckknopfverbindung oder ein Klettverschluß vorgesehen sein.

Die Taschen können ein- oder beidseitig in bzw. an der Einlage im Hoch- oder Querformat angeordnet sein. Zweckmäßigerweise sind die Taschen in ihrer Größe und ihrem Format den darin einzusteckenden Karten, Ausweispapieren, Kraftfahrzeugpapieren, Geldscheinen, Flugtickets, Travellerschecks usw. angepaßt. Die Taschen können offen oder verschließbar sein. Außer den Einlagen mit den Taschen können beliebige Informationseinlagen, wie Kalender, Währungstabellen, Telefonlisten usw. in der Hülle angeordnet und an dieser mit den Einlagen schwenkbar verbunden sein.

Die Hülle und die Einlagen bestehen vorzugsweise aus Leder oder einem lederähnlichem Material oder auch aus Kunststoff.

Sie können ein Innenfutter aus einem feinen Gewebe aufweisen.

Die Taschen weisen zweckmäßigerweise im Randbereich ihrer Öffnungen Einbuchtungen auf, so daß sich darin befindliche Karten, Papiere oder dergleichen einfach greifen lassen.

Die Erfindung besteht weiterhin aus der Zusammenstellung derartiger Brieftaschen unterschiedlicher Größe und Taschenauslegung zu einem Brieftaschensystem. Je nach Gebrauchszweck können Cards, Tickets, Währungen und Unterlagen nach den individuellen Bedürfnissen des Benutzers auf das Brieftaschensystem verteilt werden. Dadurch hat der Benutzer in übersichtlicher und leicht zugänglicher Weise immer die für den bestimmten Gebrauchszweck wichtigen Karten und Unterlagen zur Hand. Was nicht unbedingt erforderlich ist, wird in der betreffenden Brieftasche nicht aufbewahrt. So kann das System zum Beispiel in passende Brieftaschen für den täglichen Gebrauch, eine Kurzreise und eine Fernreise eingeteilt werden.

Das Brieftaschensystem ist vorzugsweise so ausgelegt, daß die Einlagen zwischen den unterschiedlichen Brieftaschen austauschbar sind. Cards, Papiere und Unterlagen müssen daher aus den Taschen einer Brieftasche nicht herausgenommen und in eine andere Brieftasche eingesteckt werden. Statt dessen können die Einlagen mit den darin eingesteckten Cards, Papieren und Unterlagen in einfacher Weise innerhalb des Brieftaschensystems ausgewechselt werden.

Ausführungsbeispiele der Erfindung werden im folgenden anhand der Zeichnung näher beschrieben.

In der Zeichnung zeigen:
- Figur 1: Innenansicht einer aufgeklappten Hülle,
- 5 Figur: 2 vorderseitige Ansicht einer Einlage für die Hülle gemäß Figur 1,
- Figur 3: vorderseitige Ansicht einer anderen Einlage für die Hülle gemäß Figur 1,
- Figur 4: rückseitige Ansicht der Einlage gemäß Figur 2 und 3,
- Figur 5: vorderseitige Ansicht einer Einlage für eine Hülle größeren Formats,
- Figur 6: rückseitige Ansicht der Einlage gemäß Figur 5,
- Figur 7: vorderseitige Ansicht einer Einlage für eine große Hülle und
- Figur 8: vorderseitige Ansicht einer anderen Einlage für eine große Hülle.

Die in den Figuren 1 bis 4 dargestellte Brieftasche besteht aus einer aufklappbaren Hülle 1 und mindestens einer Einlage 2, die durch eine im Bereich einer Ecke angeordnete Verbindung parallel zur Hülle 1 verschwenkbar ist. Die Schwenkverbindung ist in der unteren Ecke rechts der aufgeklappten Hülle 1 angeordnet. Dazu dient in der betreffenden Ecke der Hülle 1 ein Sicherheitsdruckknopf mit einem Stift 3, der durch entsprechende Ösen 3' in den Einlagen 2 gesteckt wird.

Die Schwenkverbindung kann in der unteren Ecke rechts und/oder der unteren Ecke links der aufgeklappten Hülle 1 angeordnet sein. Dazu dienen in den betreffenden Ecken der Hülle 1 und der Einlagen 2 Löcher 3 oder Metallaugen, durch die sich eine in der Zeichnung nicht dargestellte Schraube mit einer Flanschmutter, die ein in einer Sackbohrung angeordnetes Gewinde in der Art eines lösbaren Niets aufweist, erstrecken kann.

Zur Verhinderung eines seitlichen Herauskippens der Einlagen 2 aus der geschlossenen Hülle 1 ist an einer Seite der Hülle 1 eine Lasche 4 angeordnet, mit der die Hülle 1 lösbar verschlossen werden kann. Zur Befestigung der Lasche 4 an der Hülle 1 dient ein Druckknopf 5, der in eine entsprechende, in der Zeichnung nicht dargestellte, an der gegenüberliegenden Seite der Hülle 1 angeordnete Aufnahme einrastbar ist. Die Länge der Lasche 4 ist so bemessen, daß auch bei mehreren mit Karten, Papieren und dergleichen gefüllten Einlagen 2 die Hülle 1 geschlossen werden kann.

Die in den Figuren 1 bis 4 dargestellte Brieftasche eignet sich insbesondere für den täglichen Bedarf, indem sie zur Aufnahme verschiedenster Karten im Kreditkartenformat, Führerschein, Personalausweis, Versicherungsschein und andere kleinformatige Unterlagen ausgelegt ist. Sie ist so dimensioniert, daß sie in jede Tasche paßt.

Die linke Seite der in Figur 1 dargestellten aufgeklappten Hülle weist eine Tasche 6 für kleinformatige Ausweispapiere auf, die eine Abdeckung aus einer Klarsichtfolie, Leder oder einem textilen Material besitzt.

Wie Figur 2 zeigt, ist an der Vorderseite der Einlagen 2 eine zur Außenseite geöffnete Tasche 7 angeordnet, in die zum Beispiel Visitenkarten und ähnliches eingesteckt werden können. Auf der Oberseite der Tasche 7 sind drei übereinander angeordnete und nach oben geöffnete Taschen 8a, 8b und 8c vornehmlich für Kreditkarten ausgebildet.

Figur 3 zeigt die Vorderseite einer weiteren Einlage desselben Formats mit zwei seitlichen Einstecktaschen 8d und 8c für Kreditkarten und andere Karten.

Wie aus Figur 4 ersichtlich ist, weist die Rückseite der Einlage 2 ebenfalls eine zur anderen Seite geöffnete Tasche 9 auf.

Die in den Figuren 1 bis 4 gezeigte Hülle 1 und Einlagen 2 bilden eine kleinformatige Brieftasche, die insbesondere für den Alltagsgebrauch zur Aufnahme von Kreditkarten, Ausweisen und anderen Papieren kleineren Formats geeignet ist. Für kürzere Reisen ist es darüber hinaus wünschenswert, zusätzliche Karten, den Reisepaß, Geldscheine und andere Unterlagen in der Brieftasche unterzubringen.

Dazu sind eine entsprechend dimensionierte größere Hülle sowie größere Einlagen 10 vorgesehen, die in den Figuren 5 und 6 gezeigt sind. Von ihrer grundsätzlichen Gestalt entsprechen diese Hülle und Einlage 10 der in den Figuren 1 bis 4 gezeigten Hülle 1 und Einlagen 2.

Darüber hinaus weist die Vorderseite der größeren Einlage 10 ebenfalls eine zur Außenseite hin geöffnete Tasche 11 zur Aufnahme zum Beispiel eines Reisepasses, Kfz-Papieren, Führerschein oder anderen Papieren des entsprechenden Formats auf. Auf der Vorderseite der Tasche 10 sind mehrere nach oben geöffnete Taschen 12a, 12b, 12c, 12d und 12e im Querformat übereinander angeordnet, in die Kreditkarten und andere Karten entsprechender Größe einsteckbar sind. Auf der Rückseite der Einlage 10 sind ebenfalls nach oben geöffnete Taschen 13a, 13b und 13c im Querformat übereinander angeordnet, die zur Aufnahme weiterer Karten oder entsprechend bemessener Papiere dienen.

Die Hülle weist an ihrer außenliegenden Vorderseite ein (in der Zeichnung nicht dargestelltes) Münzfach mit Reißverschluß auf.

Schließlich zeigen die Figuren 7 und 8 Einlagen 14 eines großen, langgestreckten Formats, die zu einer entsprechend bemessenen Hülle passen. Eine derartige Brieftasche eignet sich zur zusätzlichen Unterbringung von Flugtickets, Travellerschecks, Geldscheinen und anderen größerformatigen Papieren für längere Reisen.

Wie aus Figur 7 hervor geht, ist auf der Vorderseite der Einlage 14 wieder eine sich über die gesamte Höhe erstreckende zur Außenseite geöffnete Tasche 15 vorgesehen, die insbesondere zur Aufnahme von Flugtickets, Travellerschecks und verschiedenen Währungen dienen kann. Auf der Oberseite der Tasche 14 sind nach oben geöffnete Taschen 16a, 16b, 16c, 16d und 16e im Querformat zum Beispiel zur Aufnahme von verschiedenen Karten, wie Creditcards, Hotelcards und Telefonkarten übereinander angeordnet. Weiterhin ist auf der Tasche 16e eine zusätzliche Tasche 17, beispielsweise zur Aufnahme eines Reisepasses, vorgesehen.

Auf der in Figur 8 gezeigten Vorderseite der Einlage 18 sind hochformatige, zur Außenseite hin geöffnete Taschen 19a und 19b, die ebenfalls zur Aufnahme größerformatiger Papiere, wie Geldscheine, Flugtickets u.ä., dienen, übereinander angeordnet. Die Rückseite kann entweder ohne Taschen oder wie die Vorderseite ausgebildet sein.

Die (in der Zeichnung nicht dargestellte) Hülle weist auf der linken Innenseite eine zur Falz hin zu öffnende hochformatige Reißverschlußtasche zur Aufnahme größerformatiger Papiere auf. An der Rückseite der Hülle ist ebenfalls eine Reißverschlußtasche vorgesehen.

Zur lösbaren Befestigung der Einlagen 14 und 18 aneinander und an der Hülle ist eine (in der Zeichnung nicht dargestellte) Druckknopfverbindung vorgesehen, die im Bereich der diagonal der Schwenkverbindung gegenüberliegenden Ecke der Einlagen 17 und 18 bzw. des rechten Teils der Hülle angeordnet ist.

Die drei in den Figuren 1 bis 8 gezeigten Brieftaschen bilden ein System aus Brieftaschenkomponenten unterschiedlicher Größe, jedoch im Prinzip gleichen Aufbaus und Tascheneinteilung. Für unterschiedliche Gebrauchszwecke stehen dem Benutzer entsprechende Formate und übersichtlich angeordnete Taschen für die jeweiligen Karten, Papiere und andere Unterlagen zur Verfügung. Da die Brieftaschenkomponenten die gleiche Schwenkverbindung zwischen Hülle und Einlagen aufweisen, können die Einlagen kleineren Formats, zum Beispiel wenn die darin befindlichen Karten, Papiere oder andere Unterlagen für eine Fernreise verwendet werden, in die dafür vorgesehene größerformatige Brieftasche eingeordnet werden. Insgesamt wird durch eine im wesentlichen beibehaltene Aufteilung der Karten, Papiere und Unterlagen auf die Brieftaschenkomponenten ein größtmögliches Maß an Übersicht, Sicherheit und Flexibilität erreicht.

### Bezugszeichenliste

- 1: Hülle
- 2: Einlage
- 3: Stift
- 3': Öse
- 4: Lasche
- 5: Druckknopf
- 6: Tasche
- 7: Tasche
- 8a - 8e: Tasche
- 9: Tasche
- 10: Einlage
- 11: Tasche
- 12a - 12e: Tasche
- 13a - 13c: Tasche
- 14: Einlage
- 15: Tasche
- 16a - 16e: Tasche
- 17: Tasche
- 18: Einlage
- 19a, 19b: Tasche

## Patentansprüche

1. Brieftasche, bestehend aus einer aufklappbaren Hülle (1) und darin angeordneten Taschen zur Aufnahme von Karten, Tickets, Währungen und anderen Unterlagen, **dadurch gekennzeichnet,** daß die Taschen (7, 8a - 8e, 9; 11, 12a - 12e, 13a - 13c; 15, 16a - 16e; 17, 19a, 19b) in mindestens einer Einlage (2; 10; 14; 18) ausgebildet sind, die um eine im Bereich einer in Benutzungsposition unteren Ecke angeordnete Verbindung mit der Hülle (1) parallel zur aufgeklappten Hülle (1) verschwenkbar ist, wobei die Taschenöffnungen bei der Verschwenkung im wesentlichen nach oben weisen.

2. Brieftasche nach Anspruch 1, **dadurch gekennzeichnet,** daß im nicht verschwenkten Zustand der Einlage (2; 10; 14; 18) seitlich angeordnete Taschenöffnungen (7, 8d, 8e, 9; 10; 15, 10a, 19b) bei geschlossener Hülle (1) gegen die Falz der Hülle (1) weisen.

3. Brieftasche nach Anspruch 1 oder 2, **dadurch gekennzeichnet,** daß die Verbindung zwischen Einlage (2; 10; 14; 18) und Hülle (1) lösbar ist.

4. Brieftasche nach Anspruch 3, **dadurch gekennzeichnet,** daß die Verbindung einen Sicherheitsdruckknopf mit einem Stift (3) aufweist, um den die Einlage (2; 10; 14; 18) mit einer entsprechend angeordneten Öse (3') schwenkbar ist.

5. Brieftasche nach Anspruch 4, **dadurch gekennzeichnet,** daß die Öse (3') längs des Stiftes (3) ein Spiel aufweist.

6. Brieftasche nach einem der Ansprüche 1 bis 5, **dadurch gekennzeichnet,** daß an der Seite der Hülle (1) über die hinaus die Einlage (2; 10, 14, 18) schwenkbar ist, eine Lasche (4) angeordnet ist, die über die Einlage (2; 10; 14; 18) und den darüber liegenden Rand der gefalteten Hülle (1) greift und mit ihrem freien Ende im Bereich dieses Randes lösbar befestigt ist.

7. Brieftasche nach einem der Ansprüche 1 bis 6, **dadurch gekennzeichnet,** daß die Taschen (6, 7, 8a - 8e, 9, 11, 12a - 12e, 13a - 13c, 15, 16a - 16e, 17, 19a, 19b) in ihrer Größe den darin einzusteckenden Karten, Papieren, Geldscheinen oder dergleichen angepaßt sind.

8. Brieftasche nach einem der Ansprüche 1 bis 7, **dadurch gekennzeichnet,** daß die Taschen (8a - 8e), 12a - 12e, 13a - 13c, 16a - 16e, 19a, 19b) im Randbereich ihrer Öffnungen Einbuchtungen aufweisen.

9. Brieftaschensystem, bestehend aus mehreren, insbesondere drei, Brieftaschen, nach einem der Ansprüche 1 bis 8 unterschiedlicher Größe und Taschenauslegung für unterschiedliche Gebrauchszwecke.

10. Brieftaschensystem nach Anspruch 9, **dadurch gekennzeichnet,** daß die Einlagen (2; 10; 14; 18) zwischen den unterschiedlichen Brieftaschen austauschbar sind.
